# EUROPÄISCHE PATENTSCHRIFT

(11) **EP 0 878 368 B1**
(45) Veröffentlichungstag und Bekanntmachung des Hinweises auf die Patenterteilung: **06.11.2002**
(21) Anmeldenummer: 98107641.7
(22) Anmeldetag: 27.04.1998
(51) Int. Cl.: B61C 9/44

(54) **Antriebseinheit für Schienenfahrzeuge**
Drive unit for railway vehicles
Unité d'entraînement pour véhicules ferroviaires

(30) Priorität: 09.05.1997 DE 19719747; 23.02.1998 DE 29803149 U
(43) Veröffentlichungstag der Anmeldung: 18.11.1998
(73) Patentinhaber: SIEMENS AKTIENGESELLSCHAFT, 80333 München (DE)
(72) Erfinder: Jaufmann, Christian, Dr., 90471 Nürnberg (DE); Unger, Alexander, Dipl.-Ing., 91257 Pegnitz (DE)

(56) Entgegenhaltungen:
- DE-A- 2 805 186
- DE-A- 19 505 695

## Beschreibung

Die Erfindung betrifft eine Antriebseinheit für Schienenfahrzeuge, umfassend einen am Fahrzeugrahmen oder am Fahrwerk aufgehängten Elektromotor mit einem Getriebe und einer Kupplung, wobei die Radsatzwelle der beiden Treibräder durch eine Hohlwelle geführt ist und wobei zwischen dem aus der Radsatzwelle und den Treibrädern gebildeten Radsatz und dem Getriebe die Kupplung vorgesehen ist, in die die Hohlwelle mit einbezogen ist.

Bei einer bekannten Antriebseinheit dieser Art (Brown Boveri Mitteilungen 12-77, Seiten 714-723 "BBC-Gummigelenk-Kardanantrieb") ist der Antrieb um die Radsatzachse aufgebaut, wobei der achsparallel angeordnete Motor mit einem Stirnradgetriebe kombiniert ist und wobei der Antrieb zwei zentrische Gelenkhebel-Kupplungen umfaßt, die durch eine Hohlwelle miteinander verbunden sind, derart, daß ein Mitnehmer das Drehmoment vom Getriebe übernimmt und es der andere Mitnehmer auf den Radsatz überträgt. Wegen der hohen Beschleunigungskräfte im Hochgeschwindigkeitsverkehr werden solche vollabgefederten Antriebe mit Hohlwelle und vollständig vom Radsatz entkoppelten Motor- und Getriebemassen eingesetzt. Die Antriebseinheit ist dabei im Drehgestellrahmen gelagert und überträgt die Traktionskräfte über die die Relativbewegung zwischen Radsatz und Drehgestellrahmen ausgleichende, als Hohlwelle ausgeführte Kardanwelle, durch welche die Radsatzwelle geführt ist.

Bei diesem bekannten Antrieb ist eine mechanische Zusatzbremse in Form einer klassischen Klotzbremse ausgeführt, wobei die Bremsenergie direkt in die Lauffläche der Treibräder der Radsatzwelle einwirkt. Die durch die Traktion schon hochbelasteten Laufflächen der Treibräder werden damit noch höher belastet und dem Verschleiß ausgesetzt.

Bei Antrieben für Schienenfahrzeuge ist auch die Anordnung von Radscheibenbremsen bekannt, wobei den Treibrädern Backenbremseinrichtungen zugeordnet sind, welche die Bremsenergie auf Bremsscheiben übertragen, die beidseits der Treibräder aufgesetzt sind. Solche Radscheibenbremsen erfordern einen gewissen zusätzlichen Einbauraum. Die Gelenkhebel-Kupplung des eingangs beschriebenen bekannten BBC-Gummigelenk-Kardanantriebs läßt den Einbau von Radscheibenbremsen nicht zu oder setzt den Einbau sehr großer Treibräder voraus. Die zwei Kupplungshälften der Gelenkhebel-Kupplung vermindern zudem den axialen Bauraum für den Elektromotor.

Aus der EP 0 163 612 A2 ist ein teilabgefederter Antrieb für Schienenfahrzeuge mit am Fahrzeugrahmen aufgehängtem Elektromotor bekannt. Ein dem Motor nachgeordnetes Zwischengetriebe treibt über Bogenzahnkupplungen Antriebswellen an, die zu Getriebeteilen geführt sind, welche den Radsatzwellen zugeordnet sind und zu deren Antrieb dienen.

Aufgabe der Erfindung ist es, einen voll abgefederten Antrieb der eingangs genannten Art zu schaffen, der sich durch einfachen Aufbau auszeichnet und zwischen den Treibrädern eines Radsatzes den Einbau eines leistungsfähigeren Elektromotors von größerer axialer Motorbaulänge ermöglicht. In vorteilhafter Ausgestaltung soll der zu schaffende Antrieb so ausgelegt sein, daß die Kupplung der Antriebseinheit den Einbau einer Bremse auch bei normaler Treibradausführung oder bei kleineren Treibrädern ermöglicht.

Erfindungsgemäß wird diese Aufgabe bei einer Antriebseinheit der eingangs genannten Art dadurch gelöst, daß die Kupplung als Bogenzahnkupplung gestalltet ist, wobei zwischen dem Getriebe und der Hohlwelle ein erster Teil der Bogenzahnkupplung und zwischen der Hohlwelle und dem Radsatz der abtriebsseitige, zweite Teil der Bogenzahnkupplung vorgesehen ist.

Aufgrund ihrer hohen Leistungsdichte und der dadurch möglichen kompakten Bauform schafft die Bogenzahnkupplung einen großen axialen Einbauraum für einen leistungsfähigen Elektromotor. Wegen der in radialer Richtung klein ausführbaren erfindungsgemäßen Antriebseinheit steht ausreichender Einbauraum für Radscheibenbremsen an den Treibrädern zur Verfügung und es ist der Einbau eines einstufigen Getriebes möglich.

Vorteilhafte Ausgestaltungen der Erfindung sind in den Patentansprüchen 2 bis 22 gekennzeichnet. In der Zeichnung sind bevorzugte Ausführungsformen der Erfindung dargestellt, die im folgenden näher beschrieben sind.

Es zeigen:
Figur 1 einen Radsatz eines Schienenfahrzeuges mit einer teilweise im Schnitt gezeichneten erfindungsgemäßen Antriebseinheit zwischen den Treibrädern mit achsparallel zur Radsatzwelle angeordnetem Elektromotor, wobei schematisch ein federnd auf der Radsatzwelle abgestützter Fahrzeugrahmen angedeutet ist,
Figur 2 eine erfindungsgemäße Antriebseinheit, wobei der getriebeseitige Teil der Bogenzahnkupplung im Bereich des Getriebegehäuses und der abtriebsseitige Teil der Bogenzahnkupplung zwischen dem Elektromotor und dem Treibrad angeordnet ist, welches dem Motor-Stirnradgetriebe abgewandt ist,
Figur 3 eine erfindungsgemäße Antriebseinheit, bei der zwischen dem Motor und dem einen Treibrad das Getriebe und der getriebeseitige Teil der Bogenzahnkupplung angeordnet sind, derart, daß das Motorgehäuse eine Ausformung für den getriebeseitigen Teil der Bogenzahnkupplung aufweist,
Figur 4 eine erfindungsgemäße Antriebseinheit, bei der zwischen dem Motor und dem Treibrad das Getriebe und der getriebeseitige Teil der Bogenzahnkupplung angeordnet ist, wobei das Getriebe dem Motor und das abtriebsseitige Teil der Bogenzahnkupplung dem Treibrad zugeordnet ist,
Figur 5 eine erfindungsgemäße Antriebseinheit, mit einer getriebeseitigen Bogenzahnkupplung zwischen einem Getriebegroßrad und einer über der Radsatzwelle geführten Hohlwelle einerseits sowie einer abtriebsseitigen Bogenzahnkupplung zwischen der Hohlwelle und dem Radsatz, hier einer Treibradscheibe eines Treibrades andererseits,
Figur 6 das getriebeseitige Teil der Bogenzahnkupplung nach Figur 5,
Figur 7 das abtriebsseitige Teil der Bogenzahnkupplung nach Figur 5,
Figur 8 die Bewegungsfreiheit des antriebsseitigen Teils der Bogenzahnkupplung nach Figur 7,
Figuren 9 und 10 die Bewegungsfreiheiten des getriebeseitigen Teils der Bogenzahnkupplung nach den Figuren 5 und 6.

Die Antriebseinheit nach der Erfindung ist um eine Radsatzwelle 5 der Treibräder 6, 7 eines Radsatzes für Schienenfahrzeuge aufgebaut, wobei die einen Elektromotor 2, ein Getriebe 3 und eine Kupplung 4, 4' umfassende Antriebseinheit zwischen den beiden Treibrädern 6, 7 und der Elektromotor 2 zur Radsatzwelle achsparallel angeordnet sind. Die Antriebseinheit ist so ausgelegt, daß ein leistungsfähiger Motor mit relativ großer axialer Motorbaulänge verwendbar ist und daß, falls gewünscht, Radscheibenbremsen 37, 38 an den Treibrädern 6, 7 anbringbar sind, ohne daß besonders große Treibräder gewählt werden müssen. Mit 1 ist ein Fahrzeugrahmen oder ein Fahrwerk des nicht gezeichneten Schienenfahrzeuges bezeichnet, das sich über die Primärfeder 39 auf Lager 30, 30' abstützt, welche auf Wellenstummeln 43, 43' der Radsatzwelle 5 angeordnet sind. Mit 40-42 sind Aufhängungen der Antriebseinheit bezeichnet.

Gemäß der Erfindung ist die Radsatzwelle 5 durch eine Hohlwelle 8 geführt, wobei zwischen der Radsatzwelle 5 und dem Getriebe 3 eine Bogenzahnkupplung, bestehend aus einem ersten Kupplungsteil 4 - zwischen dem Getriebe und der Hohlwelle - sowie aus einem abtriebsseitigen zweiten Kupplungsteil 4' - zwischen der Hohlwelle und dem Radsatz 5-7, z.B. der Radsatzwelle 5 - vorgesehen ist und wobei die Hohlwelle 8 mit in die Kupplung einbezogen ist.

Bei der Ausführung nach Figur 1 trägt die Motorwelle 10 ein Ritzel 9, das ein Großrad 11 des Getriebes 3 antreibt. Mit 29, 29' sind die Lager des Großrades 11 und mit 12 ist die Großradnabe bezeichnet. Es ist eine relativ kurze Hohlwelle 8 vorgesehen, die sich im Bereich des Getriebegehäuses 3' über die Radsatzwelle 5 erstreckt. Dabei sind beidseits des Getriebes 3 die Teile 4, 4' der Bogenzahnkupplung zwischen der Hohlwelle 8 und dem Großrad 11 einerseits sowie zwischen der Hohlwelle 8 und der Radsatzwelle 5 andererseits angeordnet. In weiterer Ausbildung ist vorgesehen, daß das Getriebe 3 zwischen dem einen Treibrad 6 und dem Motor 2 angeordnet ist, daß ferner die Hohlwelle 8 sich über der Radsatzwelle 5 im Bereich des Getriebes 3 erstreckt, daß des weiteren treibradseitig die Hohlwelle 8 ein Teil 33 mit einer Außenverzahnung 32 trägt, die mit einer Innenverzahnung eines seitlich an der Großradnabe 12 befestigten Teils 34 in Eingriff steht und wobei die Hohlwelle 8 motorseitig eine Innenverzahnung 35 aufweist, die mit einem außenverzahnten Teil 36 der Radsatzwelle 5 in Eingriff steht.

Für eine vorteilhafte kompakte Bauform ist vorgesehen, daß das abtriebsseitige Teil 4' der Bogenzahnkupplung im Bereich einer Ausformung 21 des Motorgehäuses 20 angeordnet ist.

Bei der Ausführung gemäß Figur 2 trägt die Motorwelle 10 ein Ritzel 9, das ein Großrad 11 des Getriebes 3 antreibt, wobei die Nabe 12 des Großrades 11 eine Innenverzahnung 13 trägt, die Bestandteil des ersten Teils 4 der Bogenzahnkupplung ist. In weiterer Ausbildung trägt die Hohlwelle 8 eine Kupplungshülse 14 mit Innenverzahnung 15, die mit einer Kupplungsnabe 16 mit Bogenverzahnung 17 der Radsatzwelle 5 das abtriebsseitige zweite Teil 4' der Bogenzahnkupplung bildet. Bei dieser Ausführung ist ferner vorgesehen, daß die Hohlwelle 8 getriebeseitig ein mit der Außenverzahnung 18 der Bogenzahnkupplung 4 versehenes Teil 19 aufweist, das mit der Innenverzahnung 13 der Nabe 12 des Großrades 11 in Eingriff steht. Ferner befindet sich bei dieser Ausführung - mit relativ langer Hohlwelle 8 - der getriebeseitige Teil 4 der Bogenzahnkupplung im Bereich des Getriebegehäuses 3.

Die Antriebseinheit nach Figur 3 zeichnet sich dadurch aus, daß zwischen dem Motor 2 und dem einen Treibrad 6 das Getriebe 3 und der getriebeseitige Teil 4 der Bogenzahnkupplung angeordnet sind, wobei der Teil 4 der Bogenzahnkupplung zwischen dem Getriebegehäuse 3 und dem Motor 2 vorgesehen ist. Auch bei dieser Ausführung ist getriebeseitig im Motorgehäuse 20 eine Ausformung 21 vorgesehen, in der für eine axial günstige Bauform der getriebeseitige Teil 4 der Bogenzahnkupplung Aufnahme findet. Schließlich ist vorgesehen, daß das getriebeseitige Teil 4 der Bogenzahnkupplung einerseits aus einem bogenförmig außenverzahnten Teil 22 besteht, das seitlich an der Großradnabe 12 befestigt ist und wobei das getriebeseitige Teil 4 der Bogenzahnkupplung ein innenverzahntes Teil 23 der Hohlwelle 8 umfaßt. Da sich bei der Ausführung nach Figur 3 die Hohlwelle 8 nicht in das Getriebegehäuse 3' erstreckt bzw. das Getriebe 3 selbst nicht tangiert, sind kleinere Lagerdurchmesser für die Lager 29, 29' des Großrades 11 möglich. Der abtriebsseitige Teil 4' der Bogenzahnkupplung entspricht dem der Ausführung gemäß Figur 2.

Das in Figur 4 dargestellte Ausführungsbeispiel zeichnet sich durch eine relativ kurze Hohlwelle 8 aus. Hierbei weist die Radsatzwelle 5 treibradseitig ein mit einer Außenverzahnung 24 der Bogenzahnkupplung versehenes Teil 25 auf, dem eine kurze Hohlwelle 8 mit einer zugeordneten Innenverzahnung 26 zugeordnet ist. Das die Innenverzahnung 26 tragende Teil 31 der Hohlwelle 8 bildet den abtriebsseitigen Teil 4' der Bogenzahnkupplung. Ferner ist die kurze Hohlwelle 8 im Bereich ihres anderen Endes mit einer Außenverzahnung 27 versehen, die mit einer Innenverzahnung 28 der Großradnabe 12 des Getriebes 3 in Verbindung steht und wobei dieser Teil den getriebeseitigen Teil 4 der Bogenzahnkupplung bildet.

Die Ausführung der erfindungsgemäßen Antriebseinheit nach Figur 5 ist für die mit der Figur 1 entsprechenden Teilen mit gleichen Bezugsziffern versehen. Bei der Ausführung nach Figur 5 ist das abtriebsseitige Teil 4' der Bogenzahnkupplung zwischen der Hohlwelle 8 und einer Treibradscheibe 7' eines Treibrades 7 des Radsatzes 5-7 vorgesehen. Bei dieser Ausführung, die in den Figuren 7, 8 vergrößert gezeichnet ist, weist das abtriebsseitige Ende der Hohlwelle 8 eine Kupplungsnabe 47 mit bogenförmiger Außenverzahnung auf, die mit der bogenförmigen Innenverzahnung einer Kupplungshülse 46 in Eingriff steht, wobei die Kupplungshülse 46 lösbar, z.B. mittels Schrauben 50, an der Treibradscheibe 7' befestigt ist. Danach ermöglichen diese Schraubverbindungen ein einfaches Trennen der Kupplungsteile. Diese Ausführung schafft auch einen großen Einbauraum für den Elektromotor 2. Die Hohlwelle 8 ist ferner über ein elastisches Element, insbesondere einen elastischen Ring 49, z.B. einen Gummi- oder Elastomerring, und die Kupplungshülse 46 mit dem Treibrad so verbunden, daß zwar die Hohlwelle an den Radsatz gekoppelt wird und axiale Bewegungen mit der Radsatzwelle ausführt, dabei aber vom Getriebe 3 im Bereich des Großrades 11 so entkoppelt ist, daß die Auslenkungen des Radsatzes nicht auf den Antrieb übertragen werden. Mit 48 ist eine Dichtung zwischen der Hohlwelle 8 und der Kupplungshülse 46 bezeichnet. Der elastische Ring 49 ist durch eine Verschraubung 51 zwischen der Hohlwelle 8 bzw. der Kupplungsnabe 47 und der Kupplungshülse 46 befestigt. Dabei ist, wie Figur 8 zeigt, eine Schwenkbewegung oder Verdrehung a' des abtriebsseitigen Kupplungsteils 4' um den axialen Drehpunkt P' möglich, während dieses abtriebsseitige Kupplungsteil 4' nahezu keine axiale Verschiebung zwischen den gekuppelten Teilen 7, 7', 46, 47, 8 erlaubt. In der Figur 5 sind zu den Bremszangen 37, 38 der Radscheibenbremsen noch die Bremsscheiben 37', 38' eingezeichnet.

Die Figuren 6, 9 und 10 zeigen nähere Einzelheiten des ersten, getriebeseitigen Teils 4 der Bogenzahnkupplung. Danach sind zum seitlichen Abschluß der Getriebelager bzw. Lager 29, 29' des Großrades 11 Labyrinthdichtungen 44, 44' angeordnet. Außerdem sind zum Schutz der getriebeseitigen Bogenzahnkupplung 4 elastische Dichtungen 45, 45' vorgesehen. Bei der Ausführung nach Figur 6 ist die ringförmige Dichtung 45 gegen die Nabe 12 des Großrades 11 und gegen das getriebeseitige Ende der Hohlwelle 8 verschraubt, während der Dichtungsring 45' auf der anderen Seite der Verzahnung 18, 19 gegen die Großradnabe und die Hohlwelle befestigt ist. Wie aus den Figuren 9 und 10 zu ersehen ist, kann das getriebeseitige Teil 4 der Bogenzahnkupplung Verdrehbewegungen a um ihren axialen Drehpunkt P sowie eine axiale Verschiebebewegung b ausführen.

Der Radsatz führt im Betrieb Bewegungen in drei verschiedenen Richtungen aus. Die dabei entstehende Auslenkung des Radsatzes kann bei axial nicht entkoppelten Kupplungen die gesamte Antriebseinheit zu Schwingungen anregen, was im allgemeinen unerwünscht ist. Die erfindungsgemäße Bogenzahnkupplung kann durch das Unterbinden der axialen Bewegungen an einem der Kupplungsteile die auftretenden Axialverschiebungen am anderen Teil der Kupplung im Zahneingriff durch Verrutschen der Zähne kompensieren. Dabei wird die Getriebeseite als "Festseite" gewählt, wobei die Verlegung der axialen Sicherung auf die Abtriebsseite eine Reduzierung des radialen Bauraumes getriebeseitig mit sich bringt und nur minimal die ungefederten Massen durch Ankoppelung der Kupplung über den elastischen Ring steigen läßt.

## Patentansprüche

1. Antriebseinheit für Schienenfahrzeuge, umfassend einen am Fahrzeugrahmen (1) oder am Fahrwerk aufgehängten Elektromotor (2) mit einem Getriebe (3) und einer Kupplung (4, 4'), wobei die Radsatzwelle (5) der beiden Treibräder (6, 7) durch eine Hohlwelle (8) geführt ist und wobei zwischen dem aus der Radsatzwelle (5) und den Treibrädern (6, 7) gebildeten Radsatz und dem Getriebe (3) die Kupplung (4, 4') vorgesehen ist, in die die Hohlwelle (8) mit einbezogen ist, **dadurch gekennzeichnet, daß** die Kupplung als Bogenzahnkupplung gestalltet ist, wobei zwischen dem Getriebe (3) und der Hohlwelle (8) ein erster Teil (4) der Bogenzahnkupplung und zwischen der Hohlwelle (8) und dem Radsatz (5-7) der abtriebsseitige, zweite Teil (4') der Bogenzahnkupplung vorgesehen ist.

2. Antriebseinheit nach Anspruch 1, **dadurch gekennzeichnet, daß** zwischen dem Getriebe (3) und der Hohlwelle (8) ein erster Teil (4) der Bogenzahnkupplung und zwischen der Hohlwelle (8) und der Radsatzwelle (5) der abtriebsseitige, zweite Teil (4') der Bogenzahnkupplung vorgesehen ist.

3. Antriebseinheit nach Anspruch 1, **dadurch gekennzeichnet, daß** zwischen dem Getriebe (3) und der Hohlwelle (8) ein erster Teil (4) der Bogenzahnkupplung und zwischen der Hohlwelle (8) und einem Treibrad oder einer Treibradscheibe (7') des Radsatzes (5-7) der abtriebsseitige, zweite Teil (4') der Bogenzahnkupplung vorgesehen ist.

4. Antriebseinheit nach einem der Ansprüche 1 bis 3, **dadurch gekennzeichnet, daß** ein Ritzel (9) der Motorwelle (10) ein Großrad (11) des Getriebes (3) antreibt, wobei die Nabe (12) des Großrades (11) die Innenverzahnung (13) des ersten Teils (4) der Bogenzahnkupplung trägt.

5. Antriebseinheit nach einem der Ansprüche 1 bis 3, **dadurch gekennzeichnet, daß** die Hohlwelle (8) eine Kupplungshülse (14) mit Innenverzahnung (15) trägt, die mit einer Kupplungsnabe (16) mit Bogenverzahnung (17) der Radsatzwelle (5) das abtriebsseitige zweite Teil (4') der Bogenzahnkupplung bildet.

6. Antriebseinheit nach Anspruch 4, **dadurch gekennzeichnet, daß** die Hohlwelle (8) getriebeseitig ein mit der Außenverzahnung (18) der Bogenzahnkupplung (4) versehenes Teil (19) aufweist, das mit einer Innenverzahnung (13) der Nabe (12) des Großrades (11) in Eingriff steht.

7. Antriebseinheit nach einem oder mehreren der Ansprüche 1 bis 6, **dadurch gekennzeichnet, daß** der getriebeseitige Teil (4) der Bogenzahnkupplung im Bereich des Getriebegehäuses (3) angeordnet ist (Figur 2).

8. Antriebseinheit nach einem oder mehreren der Ansprüche 1 bis 7, **dadurch gekennzeichnet, daß** zwischen dem Motor (2) und dem einen Treibrad (6) das Getriebe (3) mit dem getriebeseitigen Teil (4) der Bogenzahnkupplung und zwischen dem Motor (2) und dem zweiten Treibrad (7) der abtriebsseitige zweite Teil (4') der Bogenzahnkupplung angeordnet ist (Figur 2).

9. Antriebseinheit nach einem oder mehreren der Ansprüche 1 bis 8, **dadurch gekennzeichnet, daß** zwischen dem Motor (2) und dem einen Treibrad (6) das Getriebe (3) und der getriebeseitige Teil (4) der Bogenzahnkupplung angeordnet sind, wobei der Teil (4) der Bogenzahnkupplung zwischen dem Getriebegehäuse (3) und dem Motor (2) vorgesehen ist (Figur 3).

10. Antriebseinheit nach einem oder mehreren der Ansprüche 1 bis 9, **dadurch gekennzeichnet, daß** das Motorgehäuse (20) eine Ausformung (21) für die Anordnung des getriebeseitigen Teils (4) der Bogenzahnkupplung aufweist (Figur 3).

11. Antriebseinheit nach einem oder mehreren der Ansprüche 4, 6 oder von diesen abhängigen Ansprüchen, **dadurch gekennzeichnet, daß** das getriebeseitige Teil (4) der Bogenzahnkupplung einerseits aus einem bogenförmig außenverzahnten Teil (22) besteht, das seitlich an der Großradnabe (12) befestigt ist und wobei das getriebeseitige Teil (4) der Bogenzahnkupplung ferner ein innenverzahntes Teil (23) der Hohlwelle (8) umfaßt (Figur 3).

12. Antriebseinheit nach einem oder mehreren der Ansprüche 1 bis 11, **dadurch gekennzeichnet, daß** zwischen dem Motor (2) und dem Treibrad (6) das Getriebe (3) und der getriebeseitige Teil (4) der Bogenzahnkupplung angeordnet ist, wobei das Getriebe (3) dem Motor (2) und das abtriebsseitige Teil (4') der Bogenzahnkupplung dem Treibrad (6) zugeordnet ist (Figur 4).

13. Antriebseinheit nach Anspruch 12, **dadurch gekennzeichnet, daß** die Radsatzwelle (5) treibradseitig ein mit einer Außenverzahnung (24) der Bogenzahnkupplung versehenes Teil (25) aufweist, dem eine kurze Hohlwelle (8) mit einer zugeordneten Innenverzahnung (26) zugeordnet ist, wobei dieser Teil (31) der Hohlwelle (8) den abtriebsseitigen Teil (4') der Bogenzahnkupplung bildet und wobei die kurze Hohlwelle (8) mit einer Außenverzahnung (27) versehen ist, welche mit einer Innenverzahnung (28) der Großradnabe (12) des Getriebes (3) in Eingriff steht und wobei dieser Teil den getriebeseitigen Teil (4) der Bogenzahnkupplung bildet (Figur 4).

14. Antriebseinheit nach einem oder mehreren der Ansprüche 1 bis 13, **dadurch gekennzeichnet, daß** sich die Hohlwelle (8) im Bereich des Getriebes (3) über der Radsatzwelle (5) erstreckt und daß beidseits des Getriebes (3) die Teile (4, 4') der Bogenzahnkupplung zwischen der Hohlwelle (8) und dem Großrad (11) einerseits sowie zwischen der Hohlwelle (8) und der Radsatzwelle (5) andererseits angeordnet sind (Figur 1).

15. Antriebseinheit nach Anspruch 14, **dadurch gekennzeichnet, daß** das Getriebe (3) zwischen dem einen Treibrad (6) und dem Motor (2) angeordnet ist, daß die Hohlwelle (8) sich über der Radsatzwelle (5) im Bereich des Getriebes (3) erstreckt, daß treibradseitig die Hohlwelle (8, 33) eine Außenverzahnung (32) trägt, die mit einer Innenverzahnung eines seitlich an der Großradnabe (12) befestigten Teils (34) in Eingriff steht und wobei die Hohlwelle (8) motorseitig eine Innenverzahnung (35) trägt, die mit einem außenverzahnten Teil (36) der Radsatzwelle (5) in Eingriff steht (Figur 1).

16. Antriebseinheit nach den Ansprüchen 14 und 15, **dadurch gekennzeichnet, daß** das abtriebsseitige Teil (4') der Bogenzahnkupplung im Bereich einer Ausformung (21) des Motorgehäuses (20) angeordnet ist (Figur 1).

17. Antriebseinheit nach einem oder mehreren der Ansprüche 1 bis 16, **dadurch gekennzeichnet, daß** den Treibrädern (6, 7) Radscheibenbremsen (37, 38; 37', 38') zugeordnet sind.

18. Antriebseinheit nach Anspruch 3, **dadurch gekennzeichnet, daß** der abtriebsseitige Teil (4') der Bogenzahnkupplung aus einer Kupplungsnabe (47) mit Außenverzahnung der Hohlwelle (8) und einer an der Treibradscheibe (7') des Treibrades (7) befestigbaren Kupplungshülse (46) besteht, die mit einer Innenverzahnung mit der Kupplungsnabe (47) in Eingriff steht.

19. Antriebseinheit nach Anspruch 18, **dadurch gekennzeichnet, daß** die Hohlwelle (8) oder Kupplungsnabe (47) über einen elastischen Ring (49) mit der Kupplungshülse (46) verbunden ist.

20. Antriebseinheit nach den Ansprüchen 18 und 19, **dadurch gekennzeichnet, daß** die Kupplungshülse (46) durch eine lösbare Verbindung (50) an der Treibradscheibe (7') und der elastische Ring (49) durch eine lösbare Verbindung (51) an der Kupplungshülse (46) und der Hohlwelle (8) oder Kupplungsnabe (47) befestigt sind.

21. Antriebseinheit nach einem oder mehreren der Ansprüche 1 bis 20, **dadurch gekennzeichnet, daß** die Teile (4, 4') der Bogenzahnkupplung durch elastische Dichtungen (45, 45' bzw. 48) geschützt sind.

22. Antriebseinheit nach einem oder mehreren der Ansprüche 4, 6, 11 oder von diesen abhängigen Ansprüchen, **dadurch gekennzeichnet, daß** am ersten, getriebeseitigen Teil (4) der Bogenzahnkupplung die Großradnabe (12) durch im Getriebegehäuse (3') angeordnete Lager (29, 29') abgestützt ist und daß beidseits der Lager Labyrinthdichtungen (44, 44') angeordnet sind.

## Claims

1. Drive unit for rail vehicles, comprising an electric motor (2) with a gear unit (3) and a coupling (4, 4') mounted on the vehicle frame (1) or chassis, with the wheelset shaft (5) of both traction wheels (6, 7) being passed through a hollow shaft (8), and the coupling (4, 4'), which includes the hollow shaft (8), being provided between the wheelset, consisting of the wheelset shaft (5) and traction wheels (6, 7), and the gear unit (3), **characterised in that** the coupling is designed as a curved tooth coupling, with a first part (4) of the curved tooth coupling being provided between the gear unit (3) and the hollow shaft (8) and the output drive-end second part (4') of the curved tooth coupling being provided between the hollow shaft (8) and the wheelset (5-7).

2. Drive unit according to Claim 1, **characterised in that** a first part (4) of the curved tooth coupling is provided between the gear unit (3) and the hollow shaft (8) and that output drive-end second part (4') of the curved tooth coupling is provided between the hollow shaft (8) and the wheelset shaft (5).

3. Drive unit according to Claim 1, **characterised in that** a first part (4) of the curved tooth coupling is provided between the gear unit (3) and the hollow shaft (8) and that the output drive-end second part (4') of the curved tooth coupling is provided between the hollow shaft (8) and a traction wheel or a traction wheel disk (7') of the wheelset (5-7)

4. Drive unit according to one of Claims 1 to 3, **characterised in that** a pinion (9) of the motor shaft (10) drives a large wheel (11) of the gear unit (3) with the hub (12) of the large wheel (11) carrying the internal gearing (13) of the first part (4) of the curved tooth coupling.

5. Drive unit according to Claims 1 to 3, **characterised in that** the hollow shaft (8) carries a coupling sleeve (14) with internal gearing (15), which together with a coupling hub (16) with curved toothing (17) of the wheelset shaft (5) forms the output drive end second part (4') of the curved tooth coupling.

6. Drive unit according to Claim 4, **characterised in that** the hollow shaft (8) has a part (19) provided with the external gearing (18) of the curved tooth coupling (4) at the gear end that meshes with an internal gearing (13) of the hub (12) of the large wheel (11).

7. Drive unit according to one or more of Claims 1 to 6, **characterised in that** the gear-end part (4) of the curved tooth coupling is arranged in the area of the gear unit housing (3) (Figure 2).

8. Drive unit according to one or more of Claims 1 to 7, **characterised in that** the gear unit (3) with the gear-end part (4) of the curved tooth coupling is arranged between the motor (2) and one of the traction wheels (6) and that the output drive-end second part (4') of the curved tooth coupling is arranged between the motor (2) and the second traction wheel (7) (Figure 2).

9. Drive unit according to one or more of Claims 1 to 8, **characterised in that** the gear unit (3) and the gear-end part (4) of the curved tooth coupling are arranged between the motor (2) and one of the traction wheels (6), with the part (4) of the curved tooth coupling being provided between the gear unit housing (3) and the motor (2) (Figure 3).

10. Drive unit according to one or more of Claims 1 to 9, **characterised in that** the motor housing (20) has a recessed area (21) for the arrangement of the gear-end part (4) of the curved tooth coupling (Figure 3).

11. Drive unit according to one or more of Claims 4, 6 or claims dependent on these, **characterised in that** the gear-end part (4) of the curved tooth coupling consists of an arc-shaped externally-geared part (22), side-mounted on the large wheel hub (12) and whereby also the gear-end part (4) of the curved tooth coupling includes an internal geared part (23) of the hollow shaft (8) (Figure 3).

12. Drive unit according to one or more of Claims 1 to 11, **characterised in that** the gear unit (3) and the gear-end part (4) of the curved tooth coupling are arranged between the motor (2) and the traction wheel (6), with the gear unit (3) being assigned to the motor (2) and the output drive-end part (4') of the curved tooth coupling being assigned to the traction wheel (6) (Figure 4).

13. Drive unit according to Claim 12, **characterised in that** the wheelset shaft (5) has a part (25) provided with an external gearing (24) of the curved tooth coupling at the traction wheel end, to which a short hollow shaft (8) with an internal gearing (26) is assigned, whereby this part (31) of the hollow shaft (8) forms the output drive-end part (4') of the curved tooth coupling and with the short hollow shaft (8) being provided with an external gearing (27), which is meshed with an internal gearing (28) of the large wheel hub (12) of the gear unit (3) and with this part forming the gear-end part (4) of the curved tooth coupling (Figure 4).

14. Drive unit according to one or more of Claims 1 to 13, **characterised in that** the hollow shaft (8) extends beyond the wheelset shaft (5) in the area of the gear unit (3) and that at both ends of the gear unit (3) the parts (4, 4') of the curved tooth coupling are arranged on the one hand between the hollow shaft (8) and the large wheel (11) and on the other hand also between the hollow shaft (8) and the wheelset shaft (5) (Figure 1).

15. Drive unit according to Claim 14, **characterised in that** the gear unit (3) is arranged between one of the traction wheels (6) and the motor (2), that the hollow shaft (8) extends beyond the wheelset shaft (5) in the area of the gear unit (3), that at the traction wheel end the hollow shaft (8, 33) carries an external gearing (32) that is meshed with an internal gearing of a part (34) side-mounted on the large wheel hub (12) and whereby the hollow shaft (8) carries an internal gearing (35) at the motor end that is meshed with an externally-geared part (36) of the wheelset shaft (5) (Figure 1).

16. Drive unit according to Claims 14 to 15, **characterised in that** the output drive-end part (4') of the curved tooth coupling is arranged in the area of a recessed area (21) of the motor housing (20) (Figure 1).

17. Drive unit according to one or more of Claims 1 to 16, **characterised in that** the wheel disk brakes (37, 38; 37', 38') are assigned to the traction wheels (6, 7).

18. Drive unit according to Claim 3, **characterised in that** the output drive-end part (4') of the curved tooth coupling consists of a coupling hub (47) with external gearing of the hollow shaft (8) and a coupling sleeve (46) secured to the traction wheel disk (7') of the traction wheel (7), which is meshed by an internal gearing with the coupling hub (47).

19. Drive unit according to Claim 18, **characterised in that** the hollow shaft (8) or coupling hub (47) is connected to the coupling sleeve (46) by means of a resilient ring (49).

20. Drive unit according to Claims 18 and 19, **characterised in that** the coupling sleeve (46) is secured by a detachable connection (50) to the traction wheel disk (7') and the resilient ring (49) is secured by a detachable connection (51) to the coupling sleeve (46) and the hollow shaft (8) or coupling hub (47).

21. Drive unit according to one or more of Claims 1 to 20, **characterised in that** the parts (4, 4') of the curved tooth coupling are protected by resilient seals (45, 45' or 48).

22. Drive unit according to one or more of Claims 4, 6, 11 or Claims dependent on these, **characterised in that** on the first, output drive-end part (4) of the curved tooth coupling the large wheel hub (12) is supported by bearings (29, 29') arranged in the gear unit housing (3') and that labyrinth seals (44, 44') are arranged on both sides of the bearings.

## Revendications

1. Unité d'entraînement pour véhicules ferroviaires, comprenant un moteur (2) électrique suspendu sur le châssis (1) du véhicule ou sur le bogie et doté d'une transmission (3) et d'un embrayage (4, 4'), l'arbre (5) d'essieu des deux roues (6, 7) motrices passant dans un arbre (8) creux, et l'embrayage (4, 4'), qui inclut l'arbre (8) creux, étant prévu entre la transmission (3) et l'essieu monté constitué de l'arbre (5) d'essieu et des roues (6, 7) motrices, **caractérisée en ce que** l'embrayage est conçu comme embrayage à denture courbe, un premier élément (4) de l'embrayage à denture courbe étant prévu entre la transmission (3) et l'arbre (8) creux, et le second élément (4'), côté sortie, de l'embrayage à denture courbe étant prévu entre l'arbre (8) creux et l'essieu (5 à 7) monté.

2. Unité d'entraînement suivant la revendication 1, **caractérisée en ce qu'**un premier élément (4) de l'embrayage à denture courbe est prévu entre la transmission (3) et l'arbre (8) creux, et le second élément (4'), côté sortie, de l'embrayage à denture courbe est prévu entre l'arbre (8) creux et l'arbre (5) d'essieu.

3. Unité d'entraînement suivant la revendication 1, **caractérisée en ce qu'**un premier élément (4) de l'embrayage à denture courbe est prévu entre la transmission (3) et l'arbre (8) creux, et le second élément (4'), côté sortie, de l'embrayage à denture courbe est prévu entre l'arbre (8) creux et une roue motrice ou un disque (7') de roue motrice de l'essieu (5 à 7) monté.

4. Unité d'entraînement suivant l'une des revendications 1 à 3, **caractérisée en ce qu'**un pignon (9) de l'arbre (10) de moteur entraîne une roue (11) dentée de la transmission (3), le moyeu (12) de la roue (11) dentée portant la denture (13) intérieure du premier élément (4) de l'embrayage à denture courbe.

5. Unité d'entraînement suivant l'une des revendications 1 à 3, **caractérisée en ce que** l'arbre (8) creux porte un manchon (14) d'accouplement à denture (15) intérieure, qui forme avec un moyeu (16) d'accouplement à denture (17) courbe de l'arbre (5) d'essieu le second élément (4'), côté sortie, de l'embrayage à denture courbe.

6. Unité d'entraînement suivant la revendication 4, **caractérisée en ce que** l'arbre (8) creux comporte côté transmission un élément (19) doté de la denture (18) extérieure de l'embrayage (4) à denture courbe, qui est en prise avec une denture (13) intérieure du moyeu (12) de la roue (11) dentée.

7. Unité d'entraînement suivant une ou plusieurs des revendications 1 à 6, **caractérisée en ce que** l'élément (4) côté transmission de l'embrayage à denture courbe est disposé dans la région du carter (3) de transmission (figure 2).

8. Unité d'entraînement suivant une ou plusieurs des revendications 1 à 7, **caractérisée en ce que** la transmission (3) munie de l'élément (4) côté transmission de l'embrayage à denture courbe est disposée entre le moteur (2) et la première roue (6) motrice, et le second élément (4'), côté sortie, de l'embrayage à denture courbe est disposé entre le moteur (2) et la seconde roue (7) motrice.

9. Unité d'entraînement suivant une ou plusieurs des revendications 1 à 8, **caractérisée en ce que** la transmission (3) et l'élément (4) côté transmission de l'embrayage à denture courbe sont disposés entre le moteur (2) et la première roue (6) motrice, l'élément (4) de l'embrayage à denture courbe étant prévu entre le carter (3) de transmission et le moteur (2) (figure 2).

10. Unité d'entraînement suivant une ou plusieurs des revendications 1 à 9, **caractérisée en ce que** le carter (20) de moteur comporte un renfoncement (21) pour y disposer l'élément (4) côté transmission de l'embrayage à denture courbe (figure 3).

11. Unité d'entraînement suivant une ou plusieurs des revendications 4, 6 ou de leurs revendications dépendantes, **caractérisée en ce que** l'élément (4) côté transmission de l'embrayage à denture courbe est constitué d'une part d'un élément (22) courbe à denture extérieure, qui est fixé latéralement sur le moyeu (12) de la roue dentée, l'élément (4) côté transmission de l'embrayage à denture courbe comprenant en outre un élément (23) à denture intérieure de l'arbre (8) creux (figure 3).

12. Unité d'entraînement suivant une ou plusieurs des revendications 1 à 11, **caractérisée en ce que** la transmission (3) et l'élément (4) côté transmission de l'embrayage à denture courbe sont disposés entre le moteur (2) et la roue (6) motrice, la transmission (3) étant associée au moteur (2) et l'élément (4') côté sortie de l'embrayage à denture courbe à la roue (6) motrice (figure 4).

13. Unité d'entraînement suivant la revendication 12, **caractérisée en ce que** l'arbre (5) d'essieu comporte côté roue motrice un élément (25) doté d'une denture (24) extérieure de l'embrayage à denture courbe, auquel est associé un arbre (8) creux court doté d'une denture (26) intérieure correspondante, cet élément (31) de l'arbre (8) creux constituant l'élément (4') côté sortie de l'embrayage à denture courbe et l'arbre (8) creux court étant doté d'une denture (27) extérieure qui est en prise avec une denture (28) intérieure du moyeu (12) de la roue dentée de la transmission (3), et cet élément constituant l'élément (4) côté transmission de l'embrayage à denture courbe.

14. Unité d'entraînement suivant une ou plusieurs des revendications 1 à 13, **caractérisée en ce que** l'arbre (8) creux s'étend sur l'arbre (5) d'essieu dans la région de la transmission (3), et **en ce que** les éléments (4, 4') de l'embrayage à denture courbe sont disposés de part et d'autre de la transmission (3), entre l'arbre (8) creux et la roue (11) dentée d'une part ainsi qu'entre l'arbre (8) creux et l'arbre (5) d'essieu d'autre part (figure 1).

15. Unité d'entraînement suivant la revendication 14, **caractérisée en ce que** la transmission (3) est disposée entre la première roue (6) motrice et le moteur (2), **en ce que** l'arbre (8) creux s'étend sur l'arbre (5) d'essieu dans la région de la transmission (3), **en ce que** l'arbre (8, 33) creux porte côté roue motrice une denture (32) extérieure qui est en prise avec une denture extérieure d'un élément (34) fixé latéralement sur le moyeu (12) de la roue dentée, l'arbre (8) creux portant côté moteur une denture (35) intérieure qui est en prise avec un élément (36) à denture extérieure de l'arbre (5) d'essieu (figure 1).

16. Unité d'entraînement suivant les revendications 14 et 15, **caractérisée en ce que** l'élément (4') côté sortie de l'embrayage à denture courbe est disposé dans la région d'un renfoncement (21) du carter (20) de moteur.

17. Unité d'entraînement suivant une ou plusieurs des revendications 1 à 16, **caractérisée en ce que** des freins (37, 38 ; 37', 38') de roue à disques sont associés aux roues (6, 7) motrices.

18. Unité d'entraînement suivant la revendication 3, **caractérisée en ce que** l'élément (4') côté sortie de l'embrayage à denture courbe est constitué d'un moyeu (47) d'accouplement à denture extérieure de l'arbre (8) creux et d'un manchon (46) d'accouplement pouvant être fixé sur le disque (7') de roue motrice de la roue (7) motrice, qui est en prise par une denture intérieure avec le moyeu (47) d'accouplement.

19. Unité d'entraînement suivant la revendication 18, **caractérisée en ce que** l'arbre (8) creux ou le moyeu (47) d'accouplement est assemblé par l'intermédiaire d'une bague (49) élastique au manchon (46) d'accouplement.

20. Unité d'entraînement suivant les revendications 18 et 19, **caractérisée en ce que** le manchon (46) d'accouplement est fixé par un assemblage (50) amovible sur le disque (7') de roue motrice et la bague (49) élastique par un assemblage (51) amovible sur le manchon (46) d'accouplement et sur l'arbre (8) creux ou le moyeu (47) d'accouplement.

21. Unité d'entraînement suivant une ou plusieurs des revendications 1 à 20, **caractérisée en ce que** les éléments (4, 4') de l'embrayage à denture courbe sont protégés par des garnitures (45, 45' ou respectivement 48) d'étanchéité élastiques.

22. Unité d'entraînement suivant une ou plusieurs des revendications 4, 6, 11 ou de leurs revendications dépendantes, **caractérisée en ce que** le moyeu (12) de la roue dentée est soutenu sur le premier élément (4), côté transmission, de l'embrayage à denture courbe par des paliers (29, 29') disposés dans le carter (3') de transmission, et **en ce que** des garnitures (44, 44') d'étanchéité à labyrinthe sont disposées de part et d'autre des paliers.
